# EUROPÄISCHE PATENTANMELDUNG

(11) **EP 2 416 070 A1**
(43) Veröffentlichungstag der Anmeldung: **08.02.2012**
(21) Anmeldenummer: 10171601.7
(22) Anmeldetag: 02.08.2010
(51) Int. Cl.: F23R 3/34

(54) **Gasturbinenbrennkammer**

(71) Anmelder: Siemens Aktiengesellschaft, 80333 München (DE)
(72) Erfinder: Prade, Bernd, Dr., 45479, Mülheim (DE)

(57) **Zusammenfassung**

Die Erfindung betrifft eine Gasturbinenbrennkammer mit:
- einer Pilotbrennstoffdüse, die im mittleren Abschnitt eines Zylinders (2) angeordnet ist, der sich an einem Ende zu einer Brennkammer hin öffnet, wobei die Pilotbrennstoffdüse eine Brennstoffdüse (1) umfasst, sowie um den Außenumfang der Brennstoffdüse (1) radial beabstandet eine zylindrische Außenverkleidung (9), und wobei zwischen Brennstoffdüse (1) und Außenverkleidung (9) ein Pilotverwirbelungselement (5) angeordnet ist,
- mehrere Hauptbrenner, die im Bezug auf die Radialrichtung um die Pilotbrennstoffdüse angeordnet sind,
- einen Pilotkonus (4) mit Innenseite (11) und Außenseite (12), wobei der Pilotkonus (4) brennkammerseitig an der Pilotbrennstoffdüse angeordnet ist und eine brennkammerseitige Öffnung (6), so dass durch Mischen von Luft und Pilotbrennstoff eine Pilotflamme im Pilotkonus (4) gebildet wird, um einen von den Hauptbrenner eingespritzten Brennstoff zu zünden,

wobei der Pilotkonus (4) an seiner Innenseite (11) und/oder Außenseite (12) Turbulenzgeneratoren aufweist.

## Beschreibung

Die vorliegende Erfindung betrifft eine Gasturbinenbrennkammer nach dem Oberbegriff des Anspruchs 1.

Eine Gasturbinenbrennkammer bei der eine Vormischverbrennung stattfindet, ist mit einem Pilotbrenner für eine Verbrennung zusätzlich zu den Hauptbrennern für eine Vormischverbrennung versehen. Der Pilotbrenner dient dazu, die Verbrennung zu stabilisieren. Die vom Piloten erzeugte Diffusionsflamme oder Vormischflamme wird als Pilotflamme für den Hauptbrenner verwendet, um eine brennstoffreichere Flamme zu erzeugen, wodurch die Verbrennung stabilisiert wird. Ein Pilotbrenner kann gegebenenfalls am Austritt einen Konus aufweisen, wodurch die Stabilisierung der Pilotflamme erleichtert wird. Bei solch einer Gasturbinebrennkammer sind die Hauptbrenner in regelmäßigen Abständen um den Pilotbrenner angeordnet. Hohe Leistungen einer solchen Gasturbinenbrennkammer erfordern hohe Turbineneinlasstemperaturen, welche durch eine hohe Flammentemperatur entstehen. Im Hinblick auf die Entstehung von CO- und NOx-Werten ist es notwendig, die Flammentemperatur und die Verweildauer des Gases in der Brennkammer in einem zulässigen Bereich zu halten.

Die hohen Temperaturen in der Gasturbine erfordern eine hohe Flammentemperatur, die sich auch auf die NOx-Werte auswirken und diese erhöhen. Um die NOx-Werte jedoch im zulässigen Bereich zu halten, ist die mittlere Flammentemperatur in der Brennkammer in Bezug auf die entstehenden NOx-Werte auf einen dem Wirkungsgrad angepassten, zulässigen Wert zu minimieren. Zudem wäre es notwendig, die Verweildauer des Gases in der Brennkammer, z.B. durch eine verkürzte Brennkammer herabzusetzen.

Zu den niedrigen NOx-Werten ist es jedoch notwendig, ebenfalls niedrige CO-Werte zu erzielen. Bei einer Flammentemperatur von unter 1300°C erhöhen sich jedoch die CO-Werte. Auch lokal begrenzte Volumen in der Brennkammer, in denen diese untere Temperaturgrenze unterschritten wird, können einen dominierenden Einfluss auf erhöhte Emissionen von CO haben. Um CO auf einen niedrigen Wert zu halten, ist eine gute Durchmischung erforderlich. Hierfür ist es jedoch notwendig, die Verweildauer oder den Mischungsweg des Gases in der Brennkammer, z.B. durch eine verlängerte Brennkammer, zu erhöhen. Dies steht jedoch im Widerspruch zu einer Verkürzung der Verweildauer zur Reduktion der NOx-Werte.

Um die NOx-Werte jedoch weiterhin im zulässigen Bereich zu halten, könnten daher Maßnahmen vorgenommen werden, wie beispielsweise die Verdichterluft, welche der Brennkammer zugeführt wird, vorzuwärmen oder aber zu reduzieren oder aber, durch Änderung des Zufuhrsystems, zumindest teilweise um die Brennkammer herumzulenken. Dies würde jedoch den Betrieb der Turbine in Grundlast nachteilig beeinträchtigen. Zudem würden dadurch die Fertigungskosten erhöht. Auch könnte die Verfügbarkeit der Maschine beeinträchtigen werden, was ebenfalls einen großen Nachteil darstellen würde.

Die Aufgabe der vorliegenden Erfindung ist daher die Angabe einer Gasturbinenbrennkammer, welche mit einer erhöhten Flammentemperatur und damit verbesserten Wirkungsgrad und ohne die oben beschrieben Nachteile betrieben werden kann.

Die Aufgabe wird gelöst durch einen Brenner nach Anspruch 1. Die weiteren Unteransprüche enthalten vorteilhafte Ausgestaltungen der Erfindung.

Durch die Turbulenzgeneratoren an der Innenseite und/oder Außenseite des Pilotkonus wird stromab des Pilotkonus eine bessere Durchmischung zwischen den Pilotgemisch, welches im Pilotkonus entsteht, und dem Hauptgemisch, welches durch die Hauptbrenner entsteht, erzielt. Stromab des Pilotkonus entsteht somit eine verbesserte Verbrennung des entstehenden Pilot-Hauptgemisches. Dadurch ist eine Verringerung der Verweildauer und eine Verkürzung des Mischungsweges des Gases in der Brennkammer möglich, ohne dass die CO-Werte erhöht werden. Dadurch werden selbst bei hohen Flammentemperaturen niedrige NOx-Werte erzielt. Dadurch kann auf NOx-Werte reduzierende Maßnahmen verzichtet werden. Zudem kann durch die Vermeidung von kalten lokal begrenzten Volumen in der Brennkammer somit der stabile Betriebsbereich mit geringen CO-Emissionen zu geringerer Mitteltemperatur ausgedehnt werden.

Weitere Vorteile, Merkmale und Eigenschaften der vorliegenden Erfindung werden im Folgenden anhand von Ausführungsbeispielen unter Bezugnahme auf die beigefügten Figuren näher beschrieben. Die Merkmale der Ausführungsbeispiele können hierbei einzeln oder in Kombination miteinander vorteilhaft sein.
- Fig. 1: zeigt schematisch einen Längsschnitt durch eine Gasturbinenbrennkammer nach dem Stand der Technik.
- Fig. 2: zeigt schematisch einen Querschnitt, welcher senkrecht zum Längsschnitt ist, durch eine Gasturbinenbrennkammer nach dem Stand der Technik.
- FIG. 3: zeigt schematisch eine Seitenansicht des erfindungsgemäßen Pilotkonus in einem ersten Ausführungsbeispiel.
- Fig. 4: zeigt schematisch einen Querschnitt, welcher senkrecht zum Längsschnitt ist, durch die erfindungsgemäße Gasturbinenbrennkammer des ersten Ausführungsbeispiels.
- Fig. 5: zeigt schematisch eine Seitenansicht eines erfindungsgemäßen Pilotkonus in einem zweiten Ausführungsbeispiel.
- FIG. 6: zeigt schematisch eine Seitenansicht eines erfindungsgemäßen Pilotkonus in einem dritten Ausführungsbeispiel.
- Fig. 7: zeigt schematisch einen Querschnitt, welcher senkrecht zum Längsschnitt ist, durch die erfindungsgemäße Gasturbinenbrennkammer des dritten Ausführungsbeispiels.
- Fig. 8: zeigt schematisch einen Längsschnitt durch eine erfindungsgemäße Gasturbinenbrennkammer in einem vierten Ausführungsbeispiel.
- Fig. 9: zeigt schematisch einen Querschnitt, welcher senkrecht zum Längsschnitt ist, durch eine erfindungsgemäße Gasturbinenbrennkammer in einem fünften Ausführungsbeispiel.

Fig. 1 und Fig. 2 zeigen eine Gasturbinenbrennkammer nach dem Stand der Technik. Die Gasturbinenbrennkammer weist dabei eine Pilotbrennstoffdüse auf, die im mittleren Abschnitt eines Zylinders 2 angeordnet ist. Der Zylinder 2 öffnet sich an seinem Ende zu einer Brennkammer (nicht gezeigt) hin. Die Pilotbrennstoffdüse umfasst eine Brennstoffdüse 1, sowie um den Außenumfang der Brennstoffdüse 1 radial beabstandet eine zylindrische Außenverkleidung 9. Zwischen Brennstoffdüse 1 und Außenverkleidung 9 ist ein Pilotverwirbelungselement 5 angeordnet. Ein Pilotkonus 4 mit Innenseite 11 und Außenseite 12 ist brennkammerseitig an der Pilotbrennstoffdüse angeordnet. Der Pilotkonus 4 weist innerhalb des Vorderbereichs des Zylinders 2 eine Öffnung 6 auf. Mehrere Hauptbrenner sind im Bezug auf die Radialrichtung um die Pilotbrennstoffdüse angeordnet. Jeder Hauptbrenner weist eine Hauptdüse 7 auf, sowie einen mit einem Zwischenraum um den Außenumfang der betreffenden Hauptdüse 7 herum angeordneten Außenzylinder 20. Zudem sind in dem Zwischenraum Hauptverwirbelungselemente 21 angeordnet. Ein solcher Hauptbrenner erzeugt durch Mischen von Brennstoff mit Luft ein Hauptgemisch, welches von dem Hauptbrenner in Richtung Brennkammer (nicht gezeigt) ausgestoßen wird.

Im Pilotkonus 4 wird durch Mischen von Luft und Pilotbrennstoff eine gemischte Pilotflamme (Pilotgemisch) gebildet, so dass der von den Hauptbrennern kommende, im Gemisch vorhandene Brennstoff gezündet wird, und somit das vom Hauptbrenner kommende Gemisch (Hauptgemisch) verbrennt.

Fig. 3 und Fig. 4 zeigen nun ein erstes Ausführungsbeispiel der Erfindung. Um die Vermischung zwischen dem vom Pilotkonus 4 in Richtung Brennkammer ausströmenden, brennstoffreichen Pilotgemisch und dem vom Hauptbrenner kommenden, brennstoffärmeren Hauptgemisch zu verbessern, sind an der Innenseite 11 des Pilotkonus 4 Turbulenzgeneratoren in Form von Buckeln angebracht (Fig. 3 und Fig.4). Diese sind vor allem im Bereich der Öffnung 6 des Pilotkonus 4 angebracht. Die Buckel 30 können auch an der Außenseite 12 des Pilotkonus 4 angebracht sein (nicht gezeigt). Die Buckel 30 sind dabei bevorzugt in gleichmäßigen Abständen über den gesamten Umfang der Öffnung 6 des Pilotkonus 4 angebracht (Fig. 4). Anstatt der Buckel 30 können auch Dimples oder Dellen angebracht sein (nicht gezeigt). Die Turbulenzgeneratoren bewirken eine bessere Durchmischung und damit verbesserte CO-Werte. Dadurch werden selbst bei einer kurzer Verweildauer und kurzem Mischungsweg des Verbrennungsgases in der Brennkammer (nicht gezeigt) mit hohen Flammentemperaturen gute NOx-Werte erzielt. Auf andere Maßnahmen zur Reduzierung der NOx-Werte kann somit verzichtet werden. Somit ist keine Beeinträchtigung des Betriebs z.B. in Grundlast mehr vorhanden.

Fig. 5 zeigt nun ein zweites Ausführungsbeispiel der Erfindung. Hier ist ein einzelner Streifenring 33 als Turbulenzgenerator vorgesehen, welcher über den gesamten Umfang der Außenseite 12 im Bereich der Öffnung 6 des Pilotkonus 4 angeordnet ist. Altnernativ (nicht gezeigt) können auch Streifen vorgesehen sein, welche über den Umfang der Außenseite 12 im Bereich der Öffnung 6 des Pilotkonus 4 voneinander beabstandet angeordnet sind. Der Streifenring 33 ist im Winkel von 30° bis 60° zur Außenseite 12 des Pilotkonus 4 angeordnet. Ebenso können die Streifen (nicht gezeigt) in einem solchen Winkel angeordnet sein. Dadurch ergibt sich eine besonders gute Durchmischung von Pilotgemisch und Hauptgemisch und damit eine besonders gute Verbrennung.

Fig. 6 und Fig. 7 zeigen nun ein drittes Ausführungsbeispiel der Erfindung. Hier sind die Turbulenzgeneratoren als trapezförmige Streifen 35 ausgebildet, welche an der Öffnung 6 über den gesamten Umfang der Öffnung 6 angeordnet sind, wobei die trapezförmige Streifen 35 alternierend im Winkel von -/+ 30° am Pilotkonus 4 angeordnet sind. Auch so kann die Durchmischung von Pilotgemisch und Hauptgemisch signifikant erhöht werden.

Turbulenzgeneratoren können beispielsweise auch Flügel, Ecken oder Prismen mit scharfer, gerader Kante sein, die in einem vorbestimmten Winkel über den gesamten Umfang der Öffnung 6 am Pilotkonus 4 angeordnet sind (nicht gezeigt). Dabei weist die scharfe Kante zur Brennkammer hin (nicht gezeigt). Ebenso können solche Flügel mit unterschiedlichen Winkeln alternierend (nicht gezeigt), insbesondere im Winkel von +/- 30° am Pilotkonus 4, angeordnet sein.

Fig. 8 zeigt ein weiteres Ausführungsbeispiel einer erfindungsgemäßen Gasturbinenbrennkammer. Die Gasturbinenbrennkammer weist eine axiale Richtung A auf. Jeder der Hauptbrenner weist zudem Hauptdüsen 7 und einen, mit einem Zwischenraum um den Außenumfang der betreffenden Hauptdüse 7 herum angeordneten, Außenzylinder 20 auf. Zudem sind Verlängerungsrohre 230 so ausgebildet, dass sie die Öffnungen der Außenzylinder 20 verlängern, und zwar so, dass die Verlängerungsrohre 230 sich radial verengen und in Umfangsrichtung erweitern, so dass jedes Verlängerungsrohr 230 mit dem angrenzenden Verlängerungsrohr 230 ineinander übergeht. Dadurch entsteht eine ringförmige Hauptdüsenöffnung 240. Die ringförmige Hauptdüsenöffnung 240 verlängert sich in axialer Richtung A bis zur Öffnung 6 des Pilotkonus 4. Dabei sind auf der Innenseite 111 der ringförmigen Hauptdüsenöffnung 240 Turbulenzgeneratoren, beispielsweise Buckel 30 angeordnet. Zudem sind an der Innenseite 11 und/oder der Außenseite 12 des Pilotkonus 4 Turbulenzgeneratoren angebracht. Dies bewirkt eine bessere Durchmischung und damit verbesserte CO-Werte als in einer solchen Konfiguration der Gasturbine ohne Turbulenzgeneratoren.

Fig. 9 zeigt ein fünftes Beispiel einer erfindungsgemäßen Gasturbinenbrennkammer. Diese weist eine axiale Richtung A auf. Jeder der Hauptbrenner weist Hauptdüsen 7 und einen, mit einem Zwischenraum um den Außenumfang der betreffenden Hauptdüse 7 herum, angeordneten Außenzylinder 20 (Fig. 8) auf. Es existieren Verlängerungsrohre 250 mit einer brennkammerseitigen Austrittsöffnung, welche so ausgebildet sind, dass sie die Öffnungen der Außenzylinder 20 (Fig. 8) in axialer Richtung A bis zur Öffnung 6 des Pilotkonus 4 verlängern. Dabei sind auf einer Innenseite 260 der Verlängerungsrohre 250 im Bereich der Austrittsöffnung der Verlängerungsrohre 250 Turbulenzgeneratoren, beispielsweise Buckel 30 angeordnet. Zudem sind an der Innenseite 11 und/oder der Außenseite 12 des Pilotkonus 4 Turbulenzgeneratoren angebracht. Dies bewirkt eine bessere Durchmischung und damit verbesserte CO-Werte als in einer solchen Konfiguration der Gasturbine ohne Turbulenzgeneratoren.

## Patentansprüche

1. Gasturbinenbrennkammer mit:
- einer Pilotbrennstoffdüse, die im mittleren Abschnitt eines Zylinders (2) angeordnet ist, der sich an einem Ende zu einer Brennkammer hin öffnet, wobei die Pilotbrennstoffdüse eine Brennstoffdüse (1) umfasst, sowie um den Außenumfang der Brennstoffdüse (1) radial beabstandet eine zylindrische Außenverkleidung (9), und wobei zwischen Brennstoffdüse (1) und Außenverkleidung (9) ein Pilotverwirbelungselement (5) angeordnet ist,
- mehrere Hauptbrenner, die im Bezug auf die Radialrichtung um die Pilotbrennstoffdüse angeordnet sind,
- einen Pilotkonus (4) mit Innenseite (11) und Außenseite (12), wobei der Pilotkonus (4) brennkammerseitig an der Pilotbrennstoffdüse angeordnet ist und eine brennkammerseitige Öffnung (6), so dass durch Mischen von Luft und Pilotbrennstoff eine Pilotflamme im Pilotkonus (4) gebildet wird, um einen von den Hauptbrenner eingespritzten Brennstoff zu zünden, **dadurch gekennzeichnet, dass** der Pilotkonus (4) an seiner Innenseite (11) und/oder Außenseite (12) Turbulenzgeneratoren aufweist.

2. Gasturbinenbrennkammer nach Anspruch 1,
**dadurch gekennzeichnet, dass** die Turbulenzgeneratoren im Bereich der Öffnung (6) des Pilotkonus (4) angeordnet sind.

3. Gasturbinenbrennkammer nach einem der vorhergehenden Ansprüche,
**dadurch gekennzeichnet, dass** die Turbulenzgeneratoren über den Umfang des Pilotkonus (4) verteilt sind.

4. Gasturbinenbrennkammer nach einem der vorhergehenden Ansprüche,
**dadurch gekennzeichnet, dass** die Turbulenzgeneratoren Streifen sind, welche über den Umfang des Pilotkonus (4) voneinander beabstandet angeordnet sind.

5. Gasturbinenbrennkammer nach einem der vorhergehenden Ansprüche 1-3,
**dadurch gekennzeichnet, dass** ein oder mehrere Streifenringe (33) als Turbulenzgeneratoren vorgesehen sind, welche über den Umfang des Pilotkonus (4) angeordnet sind.

6. Gasturbinenbrennkammer nach Anspruch 4 oder 5,
**dadurch gekennzeichnet, dass** die Streifen oder die ein oder mehreren Streifenringe (33) über den Umfang der Außenseite (12) des Pilotkonus (4) im Winkel von 30° bis 60° zur Außenseite (12) des Pilotkonus (4) angeordnet sind.

7. Gasturbinenbrennkammer nach Anspruch 1-3,
**dadurch gekennzeichnet, dass** die Turbulenzgeneratoren trapezförmige Streifen (35) sind, welche an der Öffnung (6) des Pilotkonus (4) über den gesamten Umfang der Öffnung (6) angeordnet sind.

8. Gasturbinenbrennkammer nach Anspruch 7,
**dadurch gekennzeichnet, dass** die trapezförmige Streifen (35) alternierend im Winkel von +/-30° am Pilotkonus (4) angeordnet sind.

9. Gasturbine nach einem der vorhergehenden Ansprüche,
**dadurch gekennzeichnet, dass** die Gasturbinenbrennkammer eine axiale Richtung (A) aufweist und jeder Hauptbrenner Hauptdüsen (7) sowie einen mit einem Zwischenraum um den Außenumfang der betreffenden Hauptdüse (7) herum angeordneten Außenzylinder (20) aufweist, und wobei Verlängerungsrohre (230) so ausgebildet sind, dass sie die Öffnungen der Außenzylinder (20) verlängern, und zwar so, dass die Verlängerungsrohre (230) sich radial verengen und in Umfangsrichtung erweitern, so dass jedes Verlängerungsrohr (230) mit dem angrenzenden Verlängerungsrohr (230) ineinander übergeht, so dass eine ringförmige Hauptdüsenöffnung (240) entsteht, welche sich in axialer Richtung (A) bis zur Öffnung (6) des Pilotkonus (4) verlängert und wobei auf der Innenseite (111) der ringförmige Hauptdüsenöffnung (240) Turbulenzgeneratoren angeordnet sind.

10. Gasturbinenbrennkammer nach einem der Ansprüche 1-8,
**dadurch gekennzeichnet, dass** die Gasturbinenbrennkammer eine axiale Richtung (A) aufweist, und jeder Hauptbrenner Hauptdüsen (7), sowie mit einem Zwischenraum um den Außenumfang der betreffenden Hauptdüse (7) herum angeordneten Außenzylinder (20), aufweist, und wobei Verlängerungsrohre (250) mit einer brennkammerseitigen Austrittsöffnung so ausgebildet sind, dass sie die Öffnungen der Außenzylinder (20) in axialer Richtung (A) bis zur Öffnung (6) des Pilotkonus (4) verlängern, und wobei auf einer Innenseite (260) der Verlängerungsrohre (250) im Bereich der Austrittsöffnung Turbulenzgeneratoren angeordnet sind.
